# EUROPÄISCHE PATENTANMELDUNG

(11) **EP 0 493 309 A1**
(43) Veröffentlichungstag der Anmeldung: **01.07.1992**
(21) Anmeldenummer: 91810747.5
(22) Anmeldetag: 24.09.1991
(51) Int. Cl.: E04D 13/06

(54) **Dachrinnenhakenmontagewerkzeug**

(30) Priorität: 28.09.1990 CH 3122/90
(71) Anmelder: Tschuppert, Bernhard, CH-6102 Malters (CH); Bienz, Theo, CH-6074 Giswil (CH)
(72) Erfinder: Tschuppert, Bernhard, CH-6102 Malters (CH); Bienz, Theo, CH-6074 Giswil (CH)

(57) **Zusammenfassung**

Das Dachrinnenhakenbefestigungswerkzeug hat zwei verschieden lange verschwenkbare (1,2) Metallstreifen. Der längere Metallstreifen ist durch eine Nut gekennzeichnet (3), wodurch der Dachrinnenhaken eingeführt und mit der Befestigungsvorrichtung (5) arretiert wird.

## Beschreibung

Die Erfindung betrifft ein Spenglermontagewerkzeug für die Montage einer Dachrinne.

Aufgabe der vorliegenden Erfindung ist es, die Senkung mit der Wasserwaage optimal zu bestimmen. Erfindungsgemäss wird die Aufgabe dadurch gelöst, dass das Werkzeug an Stelle der zweiten Person tritt. Erzielt wird, dass die Senkung von einer Person selbständig bestimmt werden kann. Zur vorherigen Dachrinnenmontage wurden jedoch zwei Personen benötigt. Dadurch entstand ein grösserer Zeitauwand.

Die Anwendung der Erfindung besteht darin, dass der obige Metallstreifen 1 auf den Traufladen montiert, und der untere Metallstreifen 2 and den Stirnladen befestigt wird. Danach wird der Dachrinnenhaken in die Nut 3 eingeführt und mit der Befestigungsvorrichtung 5 arretiert. Dadurch wird eine präzise Senkung des Dachrinnenhakens erzielt. Nach Befestigung des Dachrinnenhakens wird das wiederverwendbare Werkzeug demontiert. Es empfielt sich besonders bei komplizierten Dachverhältnissen.

Aufführungsbeispiele der Erfindung werden nachfolgend anhand der Zeichnung näher erläutert, es zeigt

Fig. 1 eine Frontansicht durch ein erstes Aufführungsbeispiel eines Dachrinnenhakensbefestigungswerkzeugs.

Fig. 2 eine Seitenansicht durch ein zweites Aufführungsbeispiel eines Dachrinnenhakensbefestigungswerkzeugs.

Fig. 3 ein Grundriss durch ein drittes Aufführungsbeispiel eines Dachrinnenhakensbefestigungswerkzeugs.

## Patentansprüche

1. Montagewekzeug zum Montieren einer Dachrinne, dadurch gekennzeichnet, dass zwei verschieden lange gegeneinander verschwenkbare Matallstreifen (1,2) vorhanden sind, welche Bohrungen (4) aufweisen, wobei der längere der beiden Metallstreifen (2) eine Nut (3) besitzt zum Festhalten eines zu montierenden Dachrinnenhakens und der längere Metallstreifen oben eine Befestigungsvorrichtung (5) zum Festhalten des Dachrinnenhakens besitzt.

2. Montagewerkzeug nach Anspruch 1, dadurch gekennzeichnet, dass es aus Metall, z.B. Stahl, Kupfer, Alu oder Kunststoff besteht.

3. Montagewerkzeug nach Anspruch 1, dadurch gekennzeichnet, dass die Schwenkbarkeit durch ein Scharnier gegeben ist.

4. Montagewerkzeug nach Anspruch 1, dadurch gekennzeichnet, dass die Befestigungsvorrichtung eine Schraube ist.
